# EUROPÄISCHE PATENTSCHRIFT

(11) **EP 0 250 630 B1**
(45) Veröffentlichungstag und Bekanntmachung des Hinweises auf die Patenterteilung: **14.06.1989**
(21) Anmeldenummer: 86108962.1
(22) Anmeldetag: 01.07.1986
(51) Int. Cl.: E04G 11/48

(54) **Fallkopf für Deckenschalungssysteme**
Drop head for a ceiling form work
Tête tombante pour coffrage de plancher

(43) Veröffentlichungstag der Anmeldung: 07.01.1988
(73) Patentinhaber: Emil Steidle GmbH. & Co., D-7480 Sigmaringen (DE)
(72) Erfinder: Korr, Alfred, Dipl.-Ing., D-7480 Sigmaringen (DE)
(74) Vertreter: Koch, Günther, Dipl.-Ing.

(56) Entgegenhaltungen:
- EP-A- 0 092 694
- DE-A- 3 134 394
- GB-A- 1 481 503
- GB-A- 2 099 902

## Beschreibung

Die Erfindung bezieht sich auf einen Fallkopf der im Oberbegriff des Patentanspruchs 1 angegebenen Gattung. Derartige Fallköpfe ermöglichen ein einfaches Absenken der gesamten Deckenschalung oder von Teilen hiervon. Bei einem gattungsgemäßen Fallkopf nach Fig. 7 bis 11 der EP-A 0 092 694 stehen die Jochplatten durch Ausnehmungen der Trägerplatte nach unten unter die Kopfplatte des Stützenrohres vor. Zu diesem Zweck weist die Trägerplatte in ihrem seitlich den Käfigrahmen für die Kopfplatte des Stützenrohres umgreifenden Teil Ausnehmungen auf. Die Keile liegen auf U-förmigen Stützprofilen auf, die in einen äußeren Rahmen der Trägerplatte eingeschweißt sind. Die Keilanzugsflächen auf den Querschenkeln der T-Profile stützen die Schlitzbegrenzungsränder des Querschlitzes ab und heben beim Einschlagen des Keils die Jochplatten an. Die Höhe des Fallkopfes wurde bestimmt durch die Einschlagtiefe der T-Profile, so daß sich bei ungleichmäßigem Einschlagen Höhenunterschiede ergeben konnten. Weil die Jochplatten nach unten unter die Kopfplatte der Stützenrohre vorstehen, müssen sie seitlich der Stützachse selbst dann angeordnet werden, wenn das beim Ausführungsbeispiel des bekannten Fallkopfes angeordnete Stützrohr fehlt, das mit seiner am oberen Ende angeordneten Deckenstütz-Kopfplatte in Schalungshöhe liegt.

Der Erfindung liegt die Aufgabe zugrunde, einen gattungsgemäßen Fallkopf derart zu verbessern, daß er bei einfachem und von Gewicht leichtem Aufbau eine einfache Montage und Absenkung ermöglicht.

Gelöst wird die gestellte Aufgabe durch die im Kennzeichnungsteil des Patentanspruchs 1 angegebenen Merkmale.

Durch die Erfindung wird erreicht, daß die Hubbewegung beim Einschlagen der T-Profile formschlüssig definiert begrenzt wird, so daß mit Sicherheit alle Fallköpfe die gleiche Höhenlage aufweisen. Da der Hubmechanismus oberhalb der Kopfplatte des Stützenrohres liegt, können die Jochplatten in der Mitte, d.h. in der Stützachse angeordnet werden, wodurch sich ein raumsparender Aufbau ergibt. Der Fallkopf besteht aus wenigen Teilen, die unverlierbar miteinander verbunden sind.

Zweckmäßige Ausgestaltungen der Erfindung ergeben sich aus den Unteransprüchen.

Nachstehend werden zwei Ausführungsbeispiele der Erfindung anhand der Zeichnung beschrieben. In der Zeichnung zeigen:
Fig. 1 einen Fallkopf zum Aufsetzen auf eine ungelochte Kopfplatte eines Stützenrohres in angehobener Stellung im Vertikalschnitt nach der Linie I-I gemäß Fig. 2;
Fig. 2 eine Ansicht des Fallkopfes in Richtung des Pfeiles II gemäß Fig. 1 betrachtet;
Fig. 3 eine Grundrißansicht zu Fig. 2;
Fig. 4 eine der Fig. 1 entsprechende Schnittansicht eines Fallkopfes mit abgewandelten Verbindungsgliedern zum Aufsetzen auf die gelochte Kopfplatte eines Stützenrohres, geschnitten nach der Linie IV-IV gemäß Fig. 5;
Fig. 5 eine Ansicht des Fallkopfes in Richtung des Pfeiles V gemäß Fig. 4 betrachtet;
Fig. 6 als Einzelheit eine Ansicht des Verbindungsgliedes zwischen Stützenrohr und Fallkopf;
Fig. 7 eine Grundrißansicht zu Fig. 6;
Fig. 8 eine der Figur 6 entsprechende Ansicht einer anderen Ausführungsform des Verbindungsgliedes;
Fig. 9 eine Seitenansicht zu Fig. 8;
Fig. 10 eine Grundrißansicht zu Fig. 8.

Der Fallkopf wird von einem mit einer Kopfplatte (12) versehenen Stützrohr (10) getragen. Die Kopfplatte nach Fig. 1 bis 3 ist geschlossen, während die Kopfplatte bei dem Ausführungsbeispiel nach Fig. 4 und 5 eine Mittelöffnung in Fortsetzung des Stützenrohres aufweist.

Bei allen Ausführungsbeispielen weist der Fallkopf eine höhenverstellbare, rechteckige Trägerplatte (14) auf, an deren Längsrändern U-förmige Bügeljoche (16) festgelegt sind. Die Anordnung ist dabei so getroffen, daß zwischen den nach oben über die Trägerplatte (14) vorstehenden Bügelschenkeln entweder zwei Schaltungsträger nebeneinander angeordnet werden können (in Fig. 1 und Fig. 4 senkrecht zur Zeichenebene) oder ein Schalungsträger angeordnet werden kann (in Fig. 2 und Fig. 5 senkrecht zur Zeichenebene).

An der Unterseite der Trägerplatte (14) sind an den Schmalseiten vertikal nach unten vorstehende Jochplatten (18) angeschweißt, die zwei im Querschnitt abgewinkelte Schenkel (20) mit einem dazwischenliegenden Führungsschlitz (24) und einen Verbindungssteg (22) am unteren Ende aufweisen, der den Schlitz (24) nach unten begrenzt. In der unteren Hälfte der Jochplatten (18) wird der vertikale Führungsschlitz (24) von einem Querschlitz (26) gekreuzt, dessen oberer Schlitzbegrenzungsrand (28) beidseits des Führungsschlitzes (24) Verstärkungswülste aufweist. Die Schlitze dienen zur Führung von T-Profilen (30), deren horizontale Schenkel Keilanzugsflächen (32) bilden, die sich, wie insbesondere aus Fig. 1 und 4 ersichtlich, an den Wülsten der Schlitzbegrenzungsränder (28) von unten her abstützen.

Bei dem Ausführungsbeispiel nach Fig. 1 bis 3 ruht auf der Kopfplatte (2) des Stützenrohres (10) eine Stützplatte (34), die einen nach unten stehenden, die Kopfplatte (12) umschließenden Käfigrahmen trägt, welcher zwei gegenüberliegende, an der Stützplatte (34) angeschweißte Bleche (36) und zwei diese verbindende schmale Stege (38) aufweist. Die Verbindung zwischen Kopfplatte (12) und Stützplatte (34) erfolgt durch Keile (40), die in Keilschlitze (42) der Bleche (36) eingeschlagen sind und die Kopfplatte (12) gegen die Stützplatte (34) verspannen. An der Außenseite der Käfigbleche (36) sind in der Mitte Fortsätze (44) in Form von Führungsleisten angeschweißt, die von innen her in die Führungsschlitze (24) einstehen.

In der Darstellung nach Fig. 1 ist der Keil (30) von rechts her eingeschlagen und die Verstärkungswülste der Schlitzbegrenzungsränder (28) sind dabei auf den Keilanzugsflächen (32) nach oben gerutscht und haben den Fallkopf angehoben. Die Unterseite des Keils stützt sich auf der Oberseite der Fortsätze (44) ab, die etwas über die Oberfläche der Stützplatte (34) vorstehen, so daß das T-Profil (30) in dem Abschnitt zwischen den beiden Jochen einen geringen Abstand zu der Stützplatte (34) aufweist, was das Ein- und Ausschlagen erleichtert. Das T-Profil (30) kann aber auch auf der Stützplatte (34) aufliegen. Der Keil kann soweit eingeschlagen werden, bis die Verbindungsstege (22) den gegenüber dem Unterrand des Bleches (36) zurückversetzten Fortsätzen (44) anliegen.

Nach Herausschlagen des T-Profils (30) von links gemäß Fig. 1 her gelangen vom Quersteg freie Abschnitte (46) des T-Profils (30) in den Bereich der Führungsschlitze (24), so daß die Jochplatten (18) mit dem Fallkopf nach unten gleiten können, und die untere Endstellung ist dann erreicht, wenn die Trägerplatte (14) auf dem Oberrand des vertikalen Schenkels des auf der Stützplatte ruhenden T-Profils (30) zur Anlage kommt. Umgekehrt kann der Fallkopf angehoben werden und es kann dann das T-Profil-Stück (30) eingeschlagen werden, sobald die zur Führung dienenden Querschlitze (26) auf die Querschenkel des T-Profils (30) ausgerichtet sind.

Bei dem Ausführungsbeispiel nach Fig. 4 bis 10 findet ein Stützenrohr (10) mit gelochter Kopfplatte (12) Verwendung, so daß Verbindungsglieder durch das Loch der Kopfplatte in das Stützenrohr eingesteckt werden können. Als Verbindungsglied zwischen Fallkopf und Stützenrohr ist ein Flachprofileisen (48) vorgesehen, an dem in der Mitte ein nach unten weisender Stiel (50) angeschweißt ist, der in das Stützenrohr (10) einsteht und dort durch Querstecker gesichert werden kann. Gemäß Fig. 6 und 7 besteht der Stiel (50) aus einem Rohr, dessen Außendurchmesser so gewählt ist, daß der Stiel in das Rohr (10) eingeschoben werden kann. Bei dem Ausführungsbeispiel nach Fig. 8 bis 10 besteht der Stiel (50) aus zwei durch eingeschweißte Stege (52) verbundenen Flacheisen (54).

In die querverlaufenden Profileisen (48) werden Stifte (56) eingesetzt, nachdem die Profileisen (48) in die Schlitze (24) eingeführt sind, um eine unverlierbare Verbindung herzustellen.

Wie aus den Figuren 4 und 5 ersichtlich, greifen als Verbindungsglieder die äußeren Enden des Flacheisens (48) in die Führungsschlitze (24) ein. Die Verspannung durch die Keilanzugsfläche (32) erfolgt in gleicher Weise wie bei dem Ausführungsbeispiel nach Fig. 1 bis 3, d.h. die Keilanzugsflächen (32) stützen sich von unten her an den Verstärkungswülsten der Schlitzbegrenzungsränder (28) ab und das T-Profil (30) läuft mit seiner Unterseite auf dem Oberrand des Flacheisens (48) ab, wodurch die Verbindungsstege (22) von unten her gegen das Flacheisen (48) verspannt werden.

## Patentansprüche

1. Fallkopf für Deckenschalungssysteme mit einer rechteckigen, mit seitlichen Anschlägen versehenen Trägerplatte (14) zur Abstützung der Schalungsträger, mit zwei von gegenüberliegenden Seiten der Trägerplatte (14) nach unten vorstehenden, einen mittleren, unten durch einen Verbindungssteg (22) geschlossenen Führungsschlitz (24) aufweisenden Jochplatten (18), mit einem Verbindungsglied (34, 36, 38, 44; 48, 50), mit dem der Fallkopf auf der Kopfplatte (12) eines Stützenrohres (10) festlegbar ist und mit einem Keilschubgetriebe (32, 28) zwischen Jochplatten und Verbindungsglied zur Höhenverstellung der Trägerplatte (14), wobei das Keilschubgetriebe ein T-Profil (30) aufweist, dessen vertikaler Schenkel in den Führungsschlitzen läuft und dessen horizontale Schenkel in einem Querschlitz (26) laufen und Keilanzugsflächen (32) tragen, die mit den Begrenzungsrändern (28) der Querschlitze zusammenwirken, dadurch gekennzeichnet, daß das Verbindungsglied (34) mit seitlichen Fortsätzen (44; 48) in den unteren Abschnitt der Führungsschlitze (24) über den Verbindungsstegen (22) einsteht, daß das T-Profil (30) auf der Oberseite des Verbindungsgliedes (34, 44; 48) abläuft und daß durch seitliches Eintreiben des T-Profils (30) dessen Keilanzugsflächen (32) die Jochplatten (18) über ihre Schlitzbegrenzungsränder (28) anheben, bis die Verbindungsstege (22) von unten her gegen die Fortsätze (44; 48) verspannt sind.

2. Fallkopf nach Anspruch 1 für Stützrohre mit geschlossenen Kopfplatten, dadurch gekennzeichnet, daß das Verbindungsglied eine auf der Kopfplatte (12) aufliegende und diese mit einem Käfigrahmen (36, 38) umgreifende Stützplatte (34) aufweist, und daß die Fortsätze (44) außen am Käfigrahmen festgelegt sind.

3. Fallkopf nach Anspruch 1 für Stützrohre mit gelochten Kopfplatten, dadurch gekennzeichnet, daß das Verbindungsglied aus einem quer zum Stützenrohr verlaufenden Profileisen (48) besteht, dessen seitliche Enden die in die Schlitze (24) einstehenden Fortsätze bilden, und daß das Profileisen (48) von einem Stiel (50) abgestützt ist, der in das Stützenrohr (10) einsteht.

4. Fallkopf nach Anspruch 1, dadurch gekennzeichnet, daß an zwei gegenüberliegenden Seitenrändern der Trägerplatte (14) U-förmige Bügeljoche angeschweißt sind, deren nach oben vorstehende Schenkel (16) die seitlichen Anschläge für die Schalungsträger bilden und einen gegenseitigen Abstand von der Breite eines bzw. zweier Schalungsträger aufweisen.

5. Fallknopf nach Anspruch 1, dadurch gekennzeichnet, daß die Jochplatten (18) nach außen hin abgewinkelte Schenkel (20) aufweisen.

6. Fallkopf nach Anspruch 1, dadurch gekennzeichnet, daß die Schlitzbegrenzungsränder (28) Verstärkungswülste aufweisen.

## Claims

1. Drop head for ceiling formwork systems comprising a rectangular support plate (14) provided with lateral stops for supporting the formwork supports, two yoke plates (18) projecting downwardly from opposite sides of the support plate (14) and having a centre guide slot (24) closed by a connecting web (28), a connecting member (34, 36, 38, 44; 48, 50) with which the drop head may be fixed on the head plate (12) of a support tube (10) and a wedge thrust mechanism (32, 28) between yoke plates and connecting member for vertical adjustment of the support late (14), the wedge thrust mechanism comprising a T profile (30) of which the vertical leg runs in the guide slots and of which the vertical leg runs in the guide slots and of which the horizontal eggs run in a transverse slot (26) and carry wedge pulling faces (32) which cooperate with the boundary edges (28) of the transverse slots, characterized in that the connecting member (34) projects with lateral extension (44; 48) into the lower portion of the guide slots (24) over the connecting webs (22), that the T profile (30) runs on the upper side of the connecting member (34, 44; 48) and that by lateral driving in of the T profile (30) the wedge pulling faces (32) thereof raise the yoke plates (18) via their slot boundary edges (28) until the connecting webs (22) are braced from below against the extensions (44; 48).

2. Drop head according to claim 1 for support tubes with closed head plates, characterized in that the connecting member comprises a support plate (34) lying on the head plate (12) and engaging round the latter with a cage frame (36, 38) and that the extensions (44) are fixed externally on the cage frame.

3. Drop head according to claim 1 for support tubes with perforated head plates, characterized in that the connecting member consists of a profile iron (48) extending transversely of the support tube and having lateral ends which form the extensions extending into the slots (24) and that the profile iron (48) is supported by a stem (50) which projects into the support tube (10).

4. Drop head according to claim 1, characterized in that at two opposite side edges of the support plate (14) U-shaped stirrup yokes are welded on of which the upwardly extending legs (16) from the lateral stops for the formwork supports and have a mutual spacing of the width of one or two formwork supports.

5. Drop head according to claim 1, characterized in that the yoke plates (18) have outwardly angled legs (20).

6. Drop head according to claim 1, characterized in that the slot boundary edges (28) comprise reinforcing beads.

## Revendications

1. Tête de retenue pour systèmes de coffrage de plafonds, comprenant une plaque support (14) rectangulaire, pourvue de butées latérales pour étayer les supports de coffrage, comprenant deux plaques d'étrier (18) faisant saillie ver le bas à partir de côtés opposés de la plaque support (14), présentant une fente de guidage centrale (24), fermée en bas par une nervure liaison (22), comprenant un système de liaison (34, 36, 38, 44; 48, 50), avec lequel on peut fixer la tête de retenue sur la plaque de tête (12) d'un tube d'appui (10) et comprenant un mécanisme de poussée à coin (32, 28) disposé entre les plaques d'étrier et le système de liaison pour régler la hauteur de la plaque support (14), le mécanisme de poussée par coin présentant un profilé en T (30) dont le côté horizontal se développe dans les fentes de guidage et dont les côtés horizontaux de développent dans une fente transversale (26) et portent des surfaces de serrage en coin (32) coopérant avec les bords de délimitation (28) des fentes transversales, caractérisée en ce que l'organe de liaison (34) à prolongements latéraux (44; 48) est situé dans la partie inférieure des fentes de guidage (24) au-dessus des nervures de liaison (22), en ce que le profilé en T (30) se développe sur la face supérieure de l'organe de liaison (34, 44; 48) et en ce qu'au moyen de l'entraînement latéral du profilé en T (30), les surfaces de serrage en coin (32) de ce dernier soulèvent les plaques d'étrier (18) par l'intermédiaire de leurs bords de délimitation de fente (28), jusqu'à ce que les nervures de liaison (22) soient serrées depuis le bas contre les prolongements (44; 48).

2. Tête de retenue selon la revendication 1, pour tubes d'appui à plaques de tête fermées, caractérisée en ce que l'organe de liaison présente une plaque d'appui (34) reposant sur la plaque de tête (12) et entourant celle-ci avec un cadre en cage (36, 38), et en ce que les prolongements (44) sont fixés extérieurement sur le cadre en cage.

3. Tête de retenue selon la revendication 1, pour tubes d'appui à plaques de tête percées, caractérisée en ce que l'organe de liaison se compose d'une fer profilé (48) se développant transversalement par rapport au tube d'appui fer (48) dont les extrémités laterales forment les prolongements introduits dans les fentes (24), et en ce que le fer profilé (48) est supporté par une tige (50) qui et introduite dans le tube d'appui (10).

4. Tête de retenue selon la revendication 1, caractérisée en ce que des étriers en forme de U sont sondés sur deux bords latéraux opposés de la plaque support (14), dont les ailes (16) faisant saillie vers le haut forment les butées latérales pour les supports de coffrage et sont écartées l'une de l'autre de la largeur d'un ou de deux supports de coffrage.

5. Tête de retenue selon la revendication 1, caractérisée en ce que les plaques d'étrier (18) présentent des ailes (20) repliées vers l'extérieur.

6. Tête de retenue selon la revendication 1, caractérisée en ce que les bords de délimitation de fente (28) présentent des bourrelets de renforcement.
